# EUROPÄISCHE PATENTSCHRIFT

(11) **EP 2 791 512 B1**
(45) Veröffentlichungstag und Bekanntmachung des Hinweises auf die Patenterteilung: **01.01.2020**
(21) Anmeldenummer: 12794267.0
(22) Anmeldetag: 22.11.2012
(51) Int. Cl.: F04D 1/06, F04D 9/04, F04D 13/04, A62C 3/10, A62C 29/00

(54) **WASSERHEBESYSTEM UND VERFAHREN MIT EINEM SOLCHEN SYSTEM**
WATER LIFTING SYSTEM AND METHOD HAVING SUCH A SYSTEM
SYSTÈME ÉLÉVATEUR D'EAU ET PROCÉDÉ COMPRENANT UN TEL SYSTÈME

(30) Priorität: 12.12.2011 DE 102011088246
(43) Veröffentlichungstag der Anmeldung: 22.10.2014
(73) Patentinhaber: KSB SE & Co. KGaA, 67227 Frankenthal (DE)
(72) Erfinder: HENG, Thomas, 67547 Worms (DE); FREIENSTEIN, Benedikt, 04668 Grimma (DE)
(86) Internationale Anmeldenummer: PCT/EP2012/073301
(87) Internationale Veröffentlichungsnummer: WO 2013/087387

(56) Entgegenhaltungen:
- US-A- 2 516 822
- US-A- 2 710 579
- US-A- 3 299 815
- US-A- 4 215 976
- US-A- 4 786 239

## Beschreibung

Die Erfindung betrifft eine Offshore-Anlage, wie Öl- und/oder Gasförderplattformen, oder Schiffe oder dergleichen mit einem Wasserhebesystem, insbesondere Feuerlöschanlage, mit einer eine Ansaugöffnung und eine Ausströmöffnung aufweisenden Pumpe, einem eine Pumpeneinheit und eine Turbineneinheit aufweisenden Pumpen-Turbinenaggregat, wobei Pumpeneinheit und Turbineneinheit jeweils eine Ansaug- oder Eingangsöffnung und eine Ausströmöffnung aufweisen, und einer die Ausströmöffnung der Pumpeneinheit des Pumpen-Turbinenaggregats und die Ansaugöffnung der Pumpe verbindenden und einen Volumenstrom führenden Leitung, wobei der Volumenstrom einen ersten Teilvolumenstrom und einen zweiten Teilvolumenstrom umfasst, wobei eine den ersten Teilvolumenstrom führende Leitung mit wenigstens einer Wasserentnahmestelle und eine den zweiten Teilvolumenstrom führende Leitung mit der Eingangsöffnung der Turbineneinheit des Pumpen-Turbinenaggregats verbunden ist, sowie ein Verfahren mit einem solchen System.

Aus der DE 643 151 A ist eine Einrichtung zum Anlassen von Pumpen für Feuerlösch- und ähnliche Zwecke bekannt, bei denen es große Saughöhen zu überwinden gilt. Da die für die Feuerlöschzwecke verwendete Pumpe bei großen Saughöhen das benötigte Wasser alleine nicht ansaugen kann, ist die Pumpe über eine Leitung mit einer in einem Löschbecken oder dergleichen angeordneten Hilfspumpe verbunden, die durch eine Flüssigkeits- oder Luftturbine angetrieben wird, deren Treibmittel von einer besonderen Treibmittelpumpe geliefert wird. Über zwei Leitungen ist die Turbine mit der Treibmittelpumpe verbunden. Nachteilig dabei ist, dass Vorkehrungen getroffen werden müssen, die mögliche Leckageverluste im Treibmittelkreis wieder ausgleichen können. Da das Treibmittel in einem geschlossenen Kreislauf von der Treibmittelpumpe zur Turbine und wieder zurück gepumpt wird, wird das Treibmittel ständig weiter erwärmt und muss gekühlt werden, da sonst Teile der Anlage schaden nehmen können.

Die US 2,710,579 offenbart eine Vorrichtung zum Heben von Flüssigkeiten aus Bohrlöchern und Tiefbrunnen mit einer darin angeordneten Maschineneinheit, die eine Turbine und eine unterhalb der Turbine angeordnete und durch diese angetrieben Kreiselpumpe umfasst. Die Kreiselpumpe ist mit einer Hauptpumpe verbunden, die mit einen Teil der geförderten Flüssigkeit die Turbine und mit dem anderen Teil eine Wasserentnahmestelle versorgt. Von Nachteil ist dabei, dass ein sicheres Anfahren der Anlage nicht gewährleistet ist.

Eine weitere Vorrichtung zum Heben von Flüssigkeiten mit einer Turbine und einer durch diese angetrieben Kreiselpumpe sowie einer Hauptpumpe wird in der US2,516,822 offenbart. Die US 4,215,976 zeigt eine Vorrichtung zum Heben von Flüssigkeiten mit einer Turbinen-Impellerpumpe sowie einer Hauptpumpe und einer weiteren Pumpe, die der Turbinen-Impellerpumpe Schmiermittel zuführt. Eine derartige Anordnung ist aufwendig und teuer.

In der US 3,299,815 wird ein mehrstufiges, mittels Turbinen angetriebenes Druckerhöhungspumpensystem in einem Behälter offenbart, wobei die Pumpen-Turbineneinheiten übereinander angeordnet sind und mittels Ventilen in Abhängikeit des Füllstandes der in dem Behälter befindlichen Flüssigkeit zu- oder abgeschaltet werden können. Ein sicheres Anfahren des Systems bei einer großen zu überbrückenden Förderhöhe ist nicht gewährleistet.

Die US 4,786,239 offenbart eine Offshore-Anlage mit einer Entwässerungspumpe, die über eine Hydraulikpumpe und einen Hydraulikmotor in einem Hydraulikkreislauf angetrieben werden kann. Alternativ kann die Entwässerungspumpe über eine Pumpe und einem Wassermotor angetrieben werden, wobei die Ausströmöffnung der Entwässerungspumpe nicht mit der Ansaugöffnung der Pumpe verbunden ist.

Die Aufgabe der Erfindung besteht darin, ein zuverlässiges, Bauraum sparendes, mit weniger Aufwand zu montierendes und gleichzeitig mit weniger Verlusten behaftetes Wasserhebesystem und ein Verfahren zum Betreiben eines derartigen Wasserhebesystems zu schaffen.

Die Aufgabe wird dadurch gelöst, dass auf der Offshore-Anlage ein in einem Behälter untergebrachter Wasservorrat zum Anfahren des Systems vorgesehen ist, wobei die den Volumenstrom führende Leitung mit einer Eingangsöffnung des Behälters verbunden ist, wodurch die Betriebssicherheit beim Anfahren des Wasserhebesystems erhöht wird.

Dadurch braucht das Pumpen-Turbinenaggregat mit nur zwei Leitungen verbunden zu werden, die von der Plattform oder vom Schiff ins Meer führen. Zudem kann auf einen mit einem Fluid, insbesondere Hydrauliköl, betriebenen Hydraulikkreis zum Antreiben des Pumpen-Turbinenaggregats, einen mit dem Fluid gefüllten Tank und eine Kühlvorrichtung mit Wärmetauschern oder dergleichen zum Kühlen des Fluids verzichtet werden.

Nach einer Ausgestaltung weist die Turbineneinheit eine Ausströmöffnung auf, die mit einem Wasserreservoir verbunden ist oder in das Wasserreservoir mündet.

Erfindungsgemäß ist eine Ausgangsöffnung des Behälters mit der Ansaugöffnung der Pumpe verbunden.

Ferner kann die den Volumenstrom führende Leitung mit der Ausgangsöffnung des Behälters verbunden sein.

Zweckmäßigerweise ist die Ausströmöffnung der Pumpe über die den ersten Teilvolumenstrom führende Leitung mit der wenigstens einen Wasserentnahmestelle verbunden.

Nach einer weiteren Ausgestaltung ist vorgesehen, dass über die den zweiten Teilvolumenstrom führende Leitung mit der Eingangsöffnung der Turbineneinheit des Pumpen-Turbinenaggregats verbunden ist.

Bei einer alternativen Ausführungsform ist die Ausströmöffnung der Pumpeneinheit mit einer Ansaugöffnung einer weiteren Pumpeinrichtung, vorzugsweise eine Hochdruckpumpe, verbunden.

Eine weitere vorteilhafte Ausgestaltung ergibt sich, wenn die Ausströmöffnung der weiteren Pumpe über die den zweiten Teilvolumenstrom führende Leitung mit der Eingangsöffnung der Turbineneinheit des Pumpen-Turbinenaggregats verbunden ist. Um das dauerhaft im salzhaltigen Meerwasser verweilende Pumpen-Turbinenaggregat gegen Festsetzen und Blockade zu schützen, ist zweckmäßigerweise ein Elektromotor an das Pumpen-Turbinenaggregat angebracht.

Die Aufgabe der Erfindung wird ferner dadurch gelöst, dass bei einem Verfahren zum Betreiben der Offshore-Anlage mit dem Wasserhebesystem ein Wasservorrat zum Anfahren des Systems in einem Behälter untergebracht wird und die den Volumenstrom führende Leitung mit einer Eingangsöffnung des Behälters verbunden wird.

Anhand von Ausführungsbeispielen wird die Erfindung näher erläutert. Es zeigen die
- Fig. 1: die schematische Darstellung einer Offshore-Plattform mit einer Wasserhebeeinrichtung mit einer Pumpe und einem Pumpen-Turbinenaggregat, die
- Fig. 2: eine Offshore-Plattform gemäß der Erfindung mit einer Wasserhebeeinrichtung gemäß der Fig. 1 mit einem geschlossenen Druckbehälter für einen Wasservorrat, die
- Fig. 3: eine Offshore-Plattform und Wasserhebeeinrichtung gemäß der Erfindung mit einem offenen Behälter für einen Wasservorrat, die
- Fig. 4: eine Offshore-Plattform gemäß der Erfindung mit einer weiteren Ausführungsform der Wasserhebeeinrichtung gemäß der Fig. 3, die
- Fig. 5: eine Offshore-Plattform gemäß der Erfindung mit einer weiteren Ausführungsform der Wasserhebeeinrichtung gemäß der Fig. 3, die
- Fig. 6: eine Offshore-Plattform gemäß der Fig. 1 mit Wasserhebeeinrichtung mit einer Pumpe, einem Pumpen-Turbinenaggregat und einer zusätzlichen Pumpeinrichtung, die
- Fig. 7: eine Offshore-Plattform und Wasserhebeeinrichtung mit einer Pumpeinrichtung und einem Pumpen-Turbinenaggregat und die
- Fig. 8: eine Offshore-Plattform und Wasserhebeeinrichtung gemäß der Fig. 1 mit einem an dem Pumpen-Turbinenaggregat 6 angeordneten Motor.

Die Fig.1 zeigt schematisch eine Offshore-Anlage 1 in der Ausführungsform einer Öl- und/oder Gasförderplattform mit einer auf der Offshore-Anlage 1 angeordneten und über einen Motor 2 angetriebenen Pumpe 3, vorzugsweise eine Kreiselpumpe, und einem, eine Pumpeneinheit 4 und eine Turbineneinheit 5 aufweisendes Pumpen-Turbinenaggregat 6, das sich im Meer befindet. Pumpeneinheit 4 und Turbineneinheit 5 können als getrennte Einheiten oder als in einem Gehäuse untergebrachte Einheiten ausgebildet sein. Die Pumpeneinheit 4 umfasst beispielsweise eine als Unterwasserpumpe ausgebildete Kreiselpumpe, und die Turbineneinheit 5 eine als Turbine betriebene Unterwasserpumpe, vorzugsweise eine mehrstufige Unterwasserpumpe bzw. eine mehrstufige Kreiselpumpe. Die beiden Komponenten sind vorzugsweise auf einer Welle angeordnet und/oder über ein Getriebe miteinander gekoppelt.

Die Pumpeneinheit 4 weist eine nicht näher dargestellte Ansaugöffnung auf, die unterhalb des Meeresspiegels, vorzugsweise in einem Bereich mit wenig Wellengang, liegt. Eine Ausströmöffnung der Pumpeneinheit 4 ist über eine erste Leitung 7, vorzugsweise ein Rohr oder ein Schlauch, die einen Volumenstrom Q_{S} führt, mit einer Ansaugöffnung der Pumpe 3 verbunden. Eine zweite Leitung 8 führt von einer Ausströmöffnung der Pumpe 3 zu einer Eingangsöffnung einer ersten Verteilungseinrichtung 9. Eine erste Ausgangsöffnung der Verteilungseinrichtung 9 ist über eine einen ersten Teilvolumenstrom Q_{F} führende dritte Leitung 10 mit wenigstens einer auf der Offshore-Anlage 1 angeordneten, in den Zeichnungen nicht dargestellten Wasserentnahmestelle, insbesondere Feuerlöschvorrichtung, beispielsweise Sprinkleranlage, Hydrant oder dergleichen, verbunden. Eine zweite Ausgangsöffnung der Verteilungseinrichtung 9 ist über eine einen zweiten Teilvolumenstrom Q_{T} führende vierte Leitung 11 an eine Eingangsöffnung der Turbineneinheit 5 des Pumpen-Turbinenaggregats 6 angeschlossen. Somit umfasst der Volumenstrom Q_{S} einen ersten Teilvolumenstrom Q_{F} und einen zweiten Teilvolumenstrom Q_{T}, wobei eine den ersten Teilvolumenstrom Q_{F} führende Leitung 10 mit wenigstens einer Wasserentnahmestelle und eine den zweiten Teilvolumenstrom Q_{T} führende Leitung 11 mit der Eingangsöffnung der Turbineneinheit 5 des Pumpen-Turbinenaggregats 6 verbunden ist. Die Turbineneinheit 5 weist wiederum eine in ein Wasserreservoir, insbesondere Meer, mündende oder wenigstens mit dem Wasserreservoir verbundene Ausströmöffnung auf, die unterhalb des Wasserspiegels liegt und über die das zur Turbineneinheit 5 geförderte Wasser ins Wasserreservoir ausgestoßen wird.

Der vorzugsweise als Verbrennungsmotor oder Turbine ausgebildete Motor 2 treibt die Pumpe 3 an, welche sich auf der Plattform befindet. Über den durch die Leitung 11 geführten zweiten Volumenstrom Q_{T} wird das unter Wasser befindliche Pumpen-Turbinenaggregat 6 angetrieben. Das Pumpen-Turbinenaggregat 6 dient als Vorpumpe zur Pumpe 3 und stellt die Anhebung des Wasserstandes auf das Niveau der Pumpe 3 sicher.

Als Löschpumpe verwendet, muss bei einem Brand die Pumpe 3 den über die Leitung 10 geführten und zur Brandbekämpfung benötigten ersten Teilvolumenstrom Q_{F}, die benötigte Druckhöhe H_{D} sowie den über die Leitung 11 geführten zweiten Teilvolumenstrom Q_{T}, welcher die Turbine antreibt, zur Verfügung stellen. Dabei ist der zweite Teilvolumenstrom Q_{T} wesentlich geringer als der erste Teilvolumenstrom Q_{F} zur Brandbekämpfung. Die Pumpeneinheit 4 muss die Saughöhe H_{S} sowie die beiden Teilvolumenströme Q_{F} und Q_{T} erbringen.

Die Turbineneinheit 5 muss demnach einen zweiten Teilvolumenstrom Q_{T} sowie die Druckhöhe H_{D} plus die Saughöhe H_{S} verarbeiten. Dazu ist, wie vorstehend erwähnt, insbesondere eine als Turbine betriebene mehrstufige Unterwasserpumpe geeignet, die den hohen Druck in eine Drehbewegung zum Antrieb der Pumpeneinheit 4 umwandeln kann. Als Pumpeneinheit 4 eignen sich besonders gut als einstufige Spiralgehäusepumpen gestaltete Kreiselpumpen, welche die Saughöhe H_{S} mit dem hohen Volumenstrom Q_{S} bzw. den den Volumenstrom Q_{S} bildenden Teilvolumenströmen Q_{F} und Q_{T}, beispielsweise zur Brandbekämpfung, überwinden.

Somit wird also ein erster Teilvolumenstrom Q_{F} des aus dem Wasserreservoir entnommenen und über die Leitung 7 geförderten Volumenstroms Q_{S} mittels der den ersten Teilvolumenstrom Q_{F} führenden Leitung 10 zu wenigstens einer Wasserentnahmestelle und der zweite Teilvolumenstrom Q_{T} mittels der den zweiten Teilvolumenstrom Q_{T} führenden Leitung 11 zurück zum Wasserreservoir gefördert.

Die in der Fig. 2 dargestellte Ausführungsform entspricht weitgehend dem in der Fig. 1 gezeigten Ausführungsbeispiel. Um die Betriebssicherheit des Systems weiter zu erhöhen, ist auf der Plattform zusätzlich ein Wasservorrat vorgesehen, wobei der Wasservorrat in einem Behälter 12 untergebracht ist. Die den Volumenstrom Q_{S} führende Leitung 7 ist mit einer Eingangsöffnung des Behälters 12 verbunden. Die Ausströmöffnung der Pumpeneinheit 4 des Pumpen-Turbinenaggregats 6 ist direkt über die den Volumenstrom Q_{S} führende Leitung 7 an die Eingangsöffnung an der Oberseite des Behälters 12 angeschlossen, wobei der Behälter 12 bei dem in der Fig. 2 gezeigten Ausführungsbeispiel als geschlossener Druckbehälter ausgebildet ist. Bei Bedarf kann an der Oberseite des Behälters 12 oder alternativ an einer der Wände, in einem Bereich, der über dem Wasserpegel liegt, ein Entlüftungsventil 13 angeordnet sein. Eine Ausgangsöffnung des Behälters 12 ist mit der Ansaugöffnung der Pumpe 3 verbunden. Dazu ist die Ausgangsöffnung am Boden des Behälters 12 über eine fünfte Leitung 7a an einen Eingang einer die Leitung 7a verschließbaren ersten Armatur 14, beispielsweise ein Ventil oder ein Schieber, angeschlossen. Der Ausgang der Armatur 14 ist über eine sechste Leitung 7b an die Ansaugöffnung der mittels des Motors 2 angetriebenen Pumpe 3 angeschlossen. Die Ausströmöffnung der Pumpe 3 ist über die den ersten Teilvolumenstrom Q_{F} führende Leitung 10 mit der wenigstens einen Wasserentnahmestelle und über die den zweiten Teilvolumenstrom Q_{T} führende Leitung 11 mit der Eingangsöffnung der Turbineneinheit 5 des Pumpen-Turbinenaggregats 6 verbunden. Die Leitung 8 führt von der Ausströmöffnung der Pumpe 3 zu der Eingangsöffnung der Verteilungseinrichtung 9. Die erste Ausgangsöffnung der Verteilungseinrichtung 9 ist mittels einer den ersten Teilvolumenstrom Q_{F} führenden siebten Leitung 10a an einen Eingang einer zweiten Armatur 15 angeschlossen. Über die den ersten Teilvolumenstrom Q_{F} führende Leitung 10 ist der Ausgang der Armatur 15 mit der wenigstens einen nicht dargestellten Wasserentnahmestelle fluidisch verbunden. Die zweite Ausgangsöffnung der Verteilungseinrichtung 9 ist über die den zweiten Teilvolumenstrom Q_{T} führende Leitung 11 an die Eingangsöffnung der Turbineneinheit 5 des Pumpen-Turbinenaggregats 6 angeschlossen.

Zum Anfahren des Systems wird am Behälter 12 die Armatur 14 geöffnet und die Pumpe 3 angefahren. Das am Behälter 12 angebrachte Entlüftungsventil 13 lässt Luft in den Behälter 12 strömen. Somit kann das Wasser aus dem Behälter 12 über die Leitungen 7a und 7b in die Pumpe 3 strömen. Die Armatur 15 ist beim Anfahren der Pumpe 3 zunächst geschlossen, so strömt das Wasser über die Leitungen 8 und 11 und die Turbineneinheit 5 ins Meer und treibt dabei das Pumpen-Turbinenaggregat 6 an. Die Pumpeneinheit 4 des Pumpen-Turbinenaggregats 6 saugt dadurch Meerwasser an und fördert es in den Behälter 12. Hat der Behälter 12 das benötigte Füllniveau zum erneuten Anfahren des Systems mittels der Speisung durch die Turbineneinheit 5 erreicht, wird die Armatur 15 geöffnet und das Entlüftungsventil 13 geschlossen. An der bzw. den Wasserentnahmestellen steht nun die maximale von der Pumpeneinheit 4 und der Pumpe 3 geförderte Wassermenge zur Verfügung. Das Entlüftungsventil 13 muss so ausgeführt sein, dass es beim Anfahren der Pumpe 3 ein Vakuum im Behälter 12 verhindert und bei Druckanstieg während des Betriebes des Systems den Behälter 12 druckdicht verschließt.

Alternativ kann das Entlüftungsventil 13 weggelassen werden. Dazu ist sicherzustellen, dass das Wasserniveau im Behälter 12 nicht über dem Niveau in der Pumpe 3 liegt. Damit kann das Wasser nicht aus dem Behälter 12 durch die Pumpe 3 und die Turbineneinheit 5 ins Freie bzw. Meer strömen. Somit ist sichergestellt, dass genug Wasser zum wiederholten Anfahren des Systems nach einem Stillstand vorhanden ist.

Eine weitere Ausführungsform zum Anfahren des Systems ist in der Fig. 3 dargestellt. Zusätzlich zur Verteilungseinrichtung 9, welche die Pumpe 3 über die Leitungen 8 und 10 mit den Wasserentnahmestellen und über die Leitung 11 mit der Turbineneinheit 5 der Pumpen-Turbinenaggregat 6 verbindet, ist eine zweite Verteilungseinrichtung 16 vorgesehen, deren Eingangsöffnung über die den Volumenstrom Q_{S} führende Leitung 7 an die Ausströmöffnung der Pumpeneinheit 4 des Pumpen-Turbinenaggregats 6 angeschlossen ist. Über eine achte Leitung 7c ist einer der Ausgangsöffnungen der Verteilungseinrichtung 16 mit einem Eingang einer dritten Armatur 17 verbunden. Ein Ausgang der Armatur 17 ist mit einer neunten Leitung 7d mit der Eingangsöffnung des Behälters 12 fluidisch verbunden. Dadurch ist die den Volumenstrom Q_{S} führende Leitung 7 mit der Ausgangsöffnung des Behälters 12 verbunden. Die Eingangsöffnung ist an einer der Wände des Behälters 12, in einem Bereich der sich unterhalb des Wasserpegels befindet, vorgesehen. Bei dem hier gezeigten Behälter 12 handelt es sich um einen an seiner Oberseite ganz oder teilweise offenen Behälter oder um einen Behälter mit einer Öffnung, die das Innere des Behälters 12 mit der äußeren Umgebung verbindet. Die Ausgangsöffnung am Boden des Behälters 12 ist über die Leitung 7a mit dem Eingang der Armatur 14 verbunden. Der Ausgang der Armatur 14 ist über die Leitung 7b an eine erste Eingangsöffnung einer dritten Verteilungseinrichtung 18 angeschlossen. Eine Ausgangsöffnung der Verteilungseinrichtung 18 ist mit der Ansaugöffnung der Pumpe 3 über eine zehnte Leitung 7e strömungstechnisch verbunden. Eine zweite Eingangsöffnung der Verteilungseinrichtung 18 ist mittels einer elften Leitung 7f an eine Ausgangsöffnung einer vierten Armatur 19 angeschlossen, deren Eingangsöffnung wiederum über eine zwölfte Leitung 7g mit einer Ausgangsöffnung der Verteilungseinrichtung 16 verbunden ist. Somit ist die Verteilungseinrichtung 16 mit der Verteilungseinrichtung 18 über einen Leitungsstrang, der die Leitungen 7a, 7b, 7c und 7d umfasst, und einen Leitungsstrang, der die Leitungen 7f und 7g umfasst, verbunden. An einem weiteren Ausgang der Verteilungseinrichtung 16 ist eine Entlüftungsleitung 7h vorgesehen, die an ein Entlüftungsventil 20 angeschlossen ist. Das Anschließen der Ausströmöffnung der Pumpe 3 erfolgt auf die gleiche Weise, wie bei Fig. 2 beschrieben.

Zum Anfahren des Systems mit dem offenen Behälter 12 müssen zunächst die Armaturen 15, 17, 19 geschlossen und Armatur 14 und Entlüftungsventil 20 geöffnet werden bzw. geöffnet sein. Die geschlossene Armatur 17 verhindert ein Entweichen des Wassers aus dem Behälter 12, bedingt durch Niveauunterschiede von Behälter 12 und der Pumpeneinheit 4. Über die Leitungen 7a, 7b und 7e strömt das Wasser in die Pumpe 3 und von dort über die Leitungen 8 und 11 sowie die Turbineneinheit 5 ins Meer. Die Pumpeneinheit 4 des Pumpen-Turbinenaggregats 6 fördert Wasser in die Leitung 7 bis die in dieser vorhandene Luft aus dem Entlüftungsventil 20 entweichen kann. Sobald an dem Entlüftungsventil 20 Wasser angelangt, wird das Entlüftungsventil 20 geschlossen und die Armatur 17 geöffnet. Das von der Pumpeneinheit 4 geförderte Wasser wird über die Leitungen 7, 7c und 7d in den Behälter 12 gefördert. Hat der Behälter 12 das definierte Füllniveau zum erneuten Anfahren des Systems erreicht, werden die Armaturen 14 und 17 geschlossen und die Armaturen 15 und 19 werden geöffnet. Die Armatur 14 verhindert das Entweichen des Wassers aus dem Behälter 12 und die Armatur 19 ermöglicht das Speisen der Pumpe 3 durch die Pumpeneinheit 4 des Pumpen-Turbinenaggregats 6.

Wird, wie in der Fig. 4 gezeigt, die Armatur 17 als Rückschlagventil, beispielsweise als eine Rückschlagklappe, ausgebildet, kann auf die in der Fig. 3 gezeigte, mit einer Ausgangsöffnung der Verteilungseinrichtung 16 fluidisch verbundene Entlüftungsleitung 7h und das Entlüftungsventil 20 verzichtet werden. Die als Rückschlagventil ausgebildete Armatur 17 verhindert ein Entweichen des Wassers, bedingt durch Niveauunterschiede von Behälter 12 und der Pumpeneinheit 4 des Pumpen-Turbinenaggregats 6, und lässt zudem die sich im System befindliche Luft über den offenen Behälter 12 entweichen.

Zum Anfahren des Systems, das heißt, wenn die Pumpe 3 gestartet wird, sind die Armaturen 15 und 19 geschlossen. Die Armatur 14 wird geöffnet und über die Leitungen 7a, 7b und 7e strömt das Wasser aus dem Behälter 12 in die an die Verteilungseinrichtung 18 angeschlossene Pumpe 3 und von dort über die Leitungen 8 und 11 sowie die Turbineneinheit 5 ins Meer. Die Pumpeneinheit 4 des Pumpen-Turbinenaggregats 6 fördert das dem Meer entnommene Wasser über die Leitungen 7, 7c und 7d in den Behälter 12. Hat der Behälter 12 sein definiertes Füllniveau zum erneuten Anfahren des Systems wieder erreicht, wird die Armatur 14 geschlossen, um das Wasser im Behälter 12 zu belassen und die Armaturen 15 und 19 geöffnet, um die Pumpe 3 über die Pumpeneinheit 4 und die Leitungen 7, 7g, 7f und 7e mit dem von der Pumpeneinheit 4 aus dem Meer entnommenen Wasser zu speisen und eine oder mehrere Wasserentnahmestellen mit der geforderten Wassermenge zu versorgen.

Erfolgt, wie in der Fig. 5 gezeigt, der Zulauf in den an der Oberseite ganz oder teilweise offenen Behälter 12 in einem Bereich oberhalb des Wasserpegels, wird sichergestellt, dass die sich im System befindliche Luft entweichen und trotz der gegebenen NiveauUnterschiede kein Wasser aus dem Behälter 12 durch die Pumpeneinheit 4 des Pumpen-Turbinenaggregats 6, bedingt durch die Niveauunterschiede entweichen kann. Der Aufbau vereinfacht sich dahingehend, dass auch hier auf die in der Fig. 3 gezeigten Bauteile Armatur 17, Entlüftungsleitung 7h und Entlüftungsventil 20 verzichtet werden kann. Die Leitung 7c ist mit einem Ende an eine Ausgangsöffnung der Verteilungseinrichtung 16 angeschlossen und endet mit dem anderen Ende in einem Bereich oberhalb des Wasserpegels des Behälters 12. Der Anschluss der Leitungen 7a, 7b, 7e, 7f und 7g sowie der Armatur 19 erfolgt analog zu dem in der Fig. 3 dargestellten Ausführungsbeispiel.

Beim Anfahren der Pumpe 3 sind die Armaturen 15 und 19 geschlossen und die Armatur 14 geöffnet. Über die Leitungen 7a, 7b und 7e strömt das Wasser aus dem Behälter 12 in die mit der Verteilungseinrichtung 18 verbundene Pumpe 3 und von dort über die Leitungen 8 und 11 sowie die Turbineneinheit 5 ins Meer. Die Pumpeneinheit 4 des Pumpen-Turbinenaggregats 6 fördert Wasser über die Leitungen 7 und 7c in den Behälter 12, bis dieser den definierten Füllstand zum erneuten Anfahren des Systems erreicht hat. Danach wird die Armatur 14 geschlossen, damit kein Wasser mehr aus dem Behälter gefördert werden kann. Die Armaturen 15 und 19 werden geöffnet, um die Pumpe 3 über die Pumpeneinheit 4, die Leitungen 7, 7g, 7f und 7e mit dem von der Pumpeneinheit 4 aus dem Meer entnommenen Wasser zu speisen, damit an den Wasserentnahmestellen der erforderliche erste Teilvolumenstrom Q_{F} bereitsteht.
Die Fig. 3 bis 5 sind mit einem an seiner Oberseite offenen Behälter 12 dargestellt, der alternativ, gemäß Fig. 1, als geschlossener Behälter ausgebildet sein kann.

Die Fig. 6 zeigt ein weiteres Ausführungsbeispiel. Die Ausströmöffnung der Pumpeneinheit 4 ist mit einer Ansaugöffnung einer Pumpeinrichtung 21, vorzugsweise eine Hochdruckpumpe, verbunden. Die Ausströmöffnung der Pumpeneinheit 4 des Pumpen-Turbinenaggregats 6 ist dabei über die den Volumenstrom Q_{S} führende Leitung 7 an die Eingangsöffnung der Verteilungseinrichtung 18 angeschlossen. Die erste Ausgangsöffnung der Verteilungseinrichtung 18 führt über die Leitung 7e zur Ansaugöffnung der Pumpe 3. Die Ausströmöffnung der Pumpe 3 ist über die den ersten Teilvolumenstrom Q_{F} führende Leitung 10 an die wenigstens eine Wasserentnahmestelle angeschlossen. Die zweite Ausgangsöffnung der Verteilungseinrichtung 18 ist über eine dreizehnte Leitung 11a an eine Ansaugöffnung der Pumpeinrichtung 21 angeschlossen. Eine Ausströmöffnung der Pumpeinrichtung 21 ist über die den zweiten Teilvolumenstrom Q_{T} führende Leitung 11 mit der Eingangsöffnung der Turbineneinheit 5 des Pumpen-Turbinenaggregats 6 verbunden. Während in den Fig. 1 bis 5 die Ausströmöffnung der Pumpe 3 über die Verteilungseinrichtung 9, also indirekt, mit der Eingangsöffnung der Turbineneinheit 5 verbunden ist, ist in diesem Ausführungsbeispiel die Ausströmöffnung der Pumpeinrichtung direkt mit der Turbineneinheit verbunden. Das Speisewasser für die Pumpeinrichtung 21 wird somit als Teilvolumenstrom der Pumpeneinheit 4 des Pumpen-Turbinenaggregats 6 entnommen. Die Pumpeinrichtung 21 weist in der Regel eine geringere Fördermenge als die Pumpe 3 auf und fördert den zweiten Teilvolumenstrom Q_{T} für den Antrieb der Turbineneinheit 5. Die Pumpeinrichtung 21 wird vorzugsweise mittels des vorhandenen Motors 2 angetrieben. Alternativ kann auch eine andere Antriebseinrichtung für die Pumpeinrichtung 21 vorgesehen sein.

Bei der in der Fig. 7 dargestellten Ausführungsform ist auf der Plattform nur die in der Leitung 11 eingebaute und durch den Motor 2 angetriebene Pumpeinrichtung 21 vorgesehen. Die Ausströmöffnung der Pumpeneinheit 4 ist über die den Volumenstrom Q_{S} führende Leitung 7 an die Eingangsöffnung der Verteilungseinrichtung 18 angeschlossen. Die erste Ausgangsöffnung der Verteilungseinrichtung 18 ist über die den ersten Teilvolumenstrom Q_{F} führende Leitung 10 an die wenigstens eine nicht dargestellte Wasserentnahmestelle angeschlossen. Die zweite Ausgangsöffnung der Verteilungseinrichtung 18 ist über die den zweiten Teilvolumenstrom Q_{T} führende Leitung 11a an die Ansaugöffnung der Pumpeinrichtung 21 angeschlossen. Die Pumpeinrichtung 21 auf der Plattform erhält somit ihr Speisewasser von der Pumpeneinheit 4 des Pumpen-Turbinenaggregats 6. Über die den zweiten Teilvolumenstrom Q_{T} führende Leitung 11 ist die Ausströmöffnung der Pumpeinrichtung 21 mit der Ansaugöffnung der Turbineneinheit 5 des unter dem Meeresspiegel angeordneten Pumpen-Turbinenaggregats 6 strömungstechnisch verbunden. Die Pumpeneinheit 4 des Pumpen-Turbinenaggregats 6 übernimmt dabei die Aufgabe der in den Fig. 1 bis 6 dargestellten Pumpe 3 und stellt damit den benötigten ersten Teilvolumenstrom Q_{F} für die wenigstens eine Wasserentnahmestelle, beispielsweise für die Brandbekämpfung, die benötigte Druckhöhe H_{D} plus die Saughöhe H_{S} sowie den zweiten Teilvolumenstrom Q_{T} zur Speisung des Pumpen-Turbinenaggregats 6 zur Verfügung.
Die Ausgestaltung des Wasserhebesystems gemäß den Figuren 6 und 7 mit einem Wasservorrat entspricht im Wesentlichen den zu den Fig. 1 bis 5 beschriebenen und in den entsprechenden Figuren dargestellten Möglichkeiten. Der Behälter 12 ist auf der Offshore-Anlage 1 platziert, wobei eine Ausgangsöffnung des Behälters 12 mit der Ansaugöffnung der Pumpe 3 und /oder der Ansaugöffnung der Pumpeinrichtung 21 und eine Eingangsöffnung Behälters 12 mit der Ausströmöffnung der Pumpeneinheit 4 des Pumpen-Turbinenaggregats 6 verbunden ist.

Da das Pumpen-Turbinenaggregat 6 dauerhaft im Meerwasser mit hohem Salzgehalt verweilt, muss es gegen Festsetzen des Rotors geschützt werden. Dazu kann beispielsweise, wie in der Fig. 8 dargestellt, ein Elektromotor 22 an das Pumpen-Turbinenaggregat 6 angebracht werden, der dieses in regelmäßigen Abständen rotieren lässt. Dabei genügt eine langsame Rotationsbewegung ohne dass das die Pumpeneinheit 4 Wasser fördert. Vorteilhafterweise kommt ein Elektromotor mit hoher Polzahl zum Einsatz. Dadurch wird der Einsatz eines Getriebes vermieden. Der Elektromotor muss zudem auf die Drehzahlen im Betrieb des Pumpen-Turbinenaggregats 6 ausgelegt sein. Alternativ dazu könnte auch das gesamte System in regelmäßigen Abständen angefahren werden. So könnte die Funktion überprüft und das Festsetzen des Aggregats verhindert werden.
Die Figuren 1 bis 8 zeigen schematisch eine Offshore-Anlage anhand welcher Aufbau und Funktionsweise des Wasserhebesystems erörtert wurden. Alternativ kann das erfindungsgemäße Wasserhebesystem ebenfalls auf einem Schiff oder ähnlichem seinen Einsatz finden.

**Bezugszeichenliste**

| | | | |
|---|---|---|---|
| 1 | Offshore-Anlage | 21 | Pumpeinrichtung |
| 2 | Motor | 22 | Elektromotor |
| 3 | Pumpe | | |
| 4 | Pumpeneinheit | Q_{S} | Volumenstrom |
| 5 | Turbineneinheit | Q_{F} | erster Teilvolumenstrom |
| 6 | Pumpen-Turbinenaggregat | Q_{T} | zweiter Teilvolumenstrom |
| 7 | Leitung | H_{S} | Saughöhe |
| 7a | Leitung | H_{geo} | geodätische Höhe |
| 7b | Leitung | | |
| 7c | Leitung | | |
| 7d | Leitung | | |
| 7e | Leitung | | |
| 7f | Leitung | | |
| 7g | Leitung | | |
| 7h | Entlüftungsleitung | | |
| 8 | Leitung | | |
| 9 | Verteilungseinrichtung | | |
| 10 | Leitung | | |
| 10a | Leitung | | |
| 11 | Leitung | | |
| 11a | Leitung | | |
| 12 | Behälter | | |
| 13 | Entlüftungsventil | | |
| 14 | Armatur | | |
| 15 | Armatur | | |
| 16 | Verteilungseinrichtung | | |
| 17 | Armatur | | |
| 18 | Verteilungseinrichtung | | |
| 19 | Armatur | | |
| 20 | Entlüftungsventil | | |

## Patentansprüche

1. Offshore-Anlage, wie Öl- und/oder Gasförderplattformen, oder Schiffe oder dergleichen mit einem Wasserhebesystem, insbesondere Feuerlöschanlage, mit einer eine Ansaugöffnung und eine Ausströmöffnung aufweisenden Pumpe, einem eine Pumpeneinheit und eine Turbineneinheit aufweisenden Pumpen-Turbinenaggregat, wobei Pumpeneinheit und Turbineneinheit jeweils eine Ansaug- oder Eingangsöffnung und eine Ausströmöffnung aufweisen, und einer die Ausströmöffnung der Pumpeneinheit des Pumpen-Turbinenaggregats und die Ansaugöffnung der Pumpe verbindenden und einen Volumenstrom führenden Leitung, wobei der Volumenstrom (Q_{S}) einen ersten Teilvolumenstrom (Q_{F}) und einen zweiten Teilvolumenstrom (Q_{T}) umfasst, wobei eine den ersten Teilvolumenstrom (Q_{F}) führende Leitung (10) mit wenigstens einer Wasserentnahmestelle und eine den zweiten Teilvolumenstrom (Q_{T}) führende Leitung (11) mit der Eingangsöffnung der Turbineneinheit (5) des Pumpen-Turbinenaggregats (6) verbunden ist,
**dadurch gekennzeichnet, dass**
auf der Offshore-Anlage (1) ein in einem Behälter (12) untergebrachter Wasservorrat zum Anfahren des Systems vorgesehen ist, wobei die den Volumenstrom (Qs) führende Leitung (7) mit einer Eingangsöffnung des Behälters (12) verbunden ist.

2. Offshore-Anlage nach Anspruch 1, **dadurch gekennzeichnet, dass** die Ausströmöffnung der Turbineneinheit (5) mit einem Wasserreservoir verbunden ist oder in das Wasserreservoir mündet.

3. Offshore-Anlage nach einem der Ansprüche 1 oder 2, **dadurch gekennzeichnet, dass** eine Ausgangsöffnung des Behälters (12) mit der Ansaugöffnung der Pumpe (3) verbunden ist.

4. Offshore-Anlage nach einem der Ansprüche 1 bis 3, **dadurch gekennzeichnet, dass** die den Volumenstrom (Q_{S}) führende Leitung (7) mit der Ausgangsöffnung des Behälters (12) verbunden ist.

5. Offshore-Anlage nach einem der Ansprüche 1 bis 4, **dadurch gekennzeichnet, dass** die Ausströmöffnung der Pumpe (3) über die den ersten Teilvolumenstrom (Q_{F}) führende Leitung (10) mit der wenigstens einen Wasserentnahmestelle verbunden ist.

6. Offshore-Anlage nach einem der Ansprüche 1 bis 5, **dadurch gekennzeichnet, dass** die Ausströmöffnung der Pumpeneinheit (4) mit einer Ansaugöffnung einer weiteren Pumpeinrichtung (21) verbunden ist.

7. Offshore-Anlage nach einem der Ansprüche 1 bis 4, **dadurch gekennzeichnet, dass** eine Ausströmöffnung der weiteren Pumpe (21) über die den zweiten Teilvolumenstrom (Q_{T}) führende Leitung (11) mit der Eingangsöffnung der Turbineneinheit (5) des Pumpen-Turbinenaggregats (6) verbunden ist.

8. Offshore-Anlage nach einem der Ansprüche 1 bis 7, **dadurch gekennzeichnet, dass** ein Elektromotor (22) an das Pumpen-Turbinenaggregat (6) angebracht ist.

9. Verfahren zum Betreiben einer Offshore-Anlage mit einem Wasserhebesystem nach einem der Ansprüche 1 bis 8, wobei der erste Teilvolumenstrom (Q_{F}) des aus dem Wasserreservoir entnommenen und über die Leitung (7) geförderten Volumenstroms (Q_{S}) mittels der den ersten Teilvolumenstrom (Q_{F}) führenden Leitung (10) zu wenigstens einer Wasserentnahmestelle und der zweite Teilvolumenstrom (Q_{T}) mittels der den zweiten Teilvolumenstrom (Q_{T}) führenden Leitung (11) zurück zum Wasserreservoir gefördert wird, **dadurch gekennzeichnet, dass** ein Wasservorrat zum Anfahren des Systems in einem Behälter (12) untergebracht wird und die den Volumenstrom (Q_{S}) führende Leitung (7) mit einer Eingangsöffnung des Behälters (12) verbunden wird.

## Claims

1. Offshore installation, such as oil and/or gas production platforms, or ships or the like, having a water-lifting system, in particular fire-extinguishing system, having a pump which has an intake opening and an outflow opening, having a pump-turbine assembly which has a pump unit and a turbine unit, wherein the pump unit and the turbine unit each have an intake or inlet opening and an outflow opening, and having a line which connects the outflow opening of the pump unit of the pump-turbine assembly and the intake opening of the pump and which guides a volume flow, wherein the volume flow (Q_{S}) comprises a first partial volume flow (Q_{F}) and a second partial volume flow (Q_{T}), wherein a line (10) guiding the first partial volume flow (Q_{F}) is connected to at least one water extraction point and a line (11) guiding the second partial volume flow (Q_{T}) is connected to the inlet opening of the turbine unit (5) of the pump-turbine assembly (6),
**characterized in that**,
on the offshore installation (1), a water supply which is accommodated in a container (12) and which serves for starting the system is provided, wherein the line (7) guiding the volume flow (Q_{S}) is connected to an inlet opening of the container (12).

2. Offshore installation according to Claim 1, **characterized in that** the outflow opening of the turbine unit (5) is connected to a water reservoir or opens into the water reservoir.

3. Offshore installation according to either of Claims 1 and 2, **characterized in that** an outlet opening of the container (12) is connected to the intake opening of the pump (3).

4. Offshore installation according to one of Claims 1 to 3, **characterized in that** the line (7) guiding the volume flow (Q_{S}) is connected to the outlet opening of the container (12).

5. Offshore installation according to one of Claims 1 to 4, **characterized in that** the outflow opening of the pump (3) is connected to the at least one water extraction point via the line (10) guiding the first partial volume flow (Q_{F}).

6. Offshore installation according to one of Claims 1 to 5, **characterized in that** the outflow opening of the pump unit (4) is connected to an intake opening of a further pump device (21).

7. Offshore installation according to one of Claims 1 to 4, **characterized in that** an outflow opening of the further pump (21) is connected to the inlet opening of the turbine unit (5) of the pump-turbine assembly (6) via the line (11) guiding the second partial volume stream (Q_{T}).

8. Offshore installation according to one of Claims 1 to 7, **characterized in that** an electric motor (22) is mounted on the pump-turbine assembly (6).

9. Method for operating an offshore installation having a water-lifting system according to one of Claims 1 to 8, wherein the first partial volume flow (Q_{F}) of the volume flow (Q_{S}) extracted from the water reservoir and conveyed via the line (7) is conveyed to at least one water extraction point by means of the line (10) guiding the first partial volume flow (Q_{F}), and the second partial volume flow (Q_{T}) is conveyed back to the water reservoir by means of the line (11) guiding the second partial volume flow (Q_{T}), **characterized in that** a water supply for starting the system is accommodated in a container (12) and the line (7) guiding the volume flow (Q_{S}) is connected to an inlet opening of the container (12) .

## Revendications

1. Installation offshore, telle que plates-formes de transport d'huile et/ou de gaz, ou bateaux ou analogues, avec un système d'élévation d'eau, en particulier une installation d'extinction d'incendie, avec une pompe présentant une ouverture d'aspiration et une ouverture de sortie, un groupe pompe-turbine présentant une unité de pompe et une unité de turbine, dans laquelle l'unité de pompe et l'unité de turbine présentent chacune une ouverture d'aspiration ou d'entrée et une ouverture de sortie, et une conduite reliant l'ouverture de sortie de l'unité de pompe du groupe pompe-turbine et l'ouverture d'aspiration de la pompe et transportant un courant volumique, dans lequel le courant volumique (Q_{S}) comprend un premier courant volumique partiel (Q_{F}) et un second courant volumique partiel (Q_{T}), dans laquelle une conduite (10) transportant le premier courant volumique partiel (Q_{F}) est raccordée à au moins un point de prélèvement d'eau et une conduite (11) transportant le second courant volumique partiel (Q_{T}) est raccordée à l'ouverture d'entrée de l'unité de turbine (5) du groupe pompe-turbine (6),
**caractérisée en ce qu'**il est prévu sur l'installation offshore (1) une réserve d'eau constituée dans un réservoir (12) pour le démarrage du système, dans laquelle la conduite (7) transportant le courant volumique (Q_{S}) est raccordée à une ouverture d'entrée du réservoir (12).

2. Installation offshore selon la revendication 1, **caractérisée en ce que** l'ouverture de sortie de l'unité de turbine (5) est raccordée à un réservoir d'eau ou débouche dans le réservoir d'eau.

3. Installation offshore selon une des revendications 1 ou 2, **caractérisée en ce qu'**une ouverture de sortie du réservoir (12) est raccordée à l'ouverture d'aspiration de la pompe (3).

4. Installation offshore selon l'une quelconque des revendications 1 à 3, **caractérisée en ce que** la conduite (7) transportant le courant volumique (Q_{S}) est raccordée à l'ouverture de sortie du réservoir (12).

5. Installation offshore selon l'une quelconque des revendications 1 à 4, **caractérisée en ce que** l'ouverture de sortie de la pompe (3) est raccordée par la conduite (10) transportant le premier courant volumique partiel (Q_{F}) audit au moins un point de prélèvement d'eau.

6. Installation offshore selon l'une quelconque des revendications 1 à 5, **caractérisée en ce que** l'ouverture de sortie de l'unité de pompe (4) est raccordée à une ouverture d'aspiration d'un autre dispositif de pompe (21) .

7. Installation offshore selon l'une quelconque des revendications 1 à 4, **caractérisée en ce qu'**une ouverture de sortie de l'autre pompe (21) est raccordée par la conduite (11) transportant le second courant volumique partiel (Q_{T}) à l'ouverture d'entrée de l'unité de turbine (5) du groupe pompe-turbine (6).

8. Installation offshore selon l'une quelconque des revendications 1 à 7, **caractérisée en ce qu'**un moteur électrique (22) est monté sur le groupe pompe-turbine (6).

9. Procédé de conduite d'une installation offshore avec un système d'élévation d'eau selon l'une quelconque des revendications 1 à 8, dans lequel on transporte le premier courant volumique partiel (Q_{F}) du courant volumique (Q_{S}) prélevé hors du réservoir d'eau et transporté par la conduite (7) au moyen de la conduite (10) transportant le premier courant volumique partiel (Q_{F}) jusqu'à au moins un point de prélèvement d'eau et le second courant volumique partiel (Q_{T}) au moyen de la conduite (11) transportant le second courant volumique partiel (Q_{T}) en retour jusqu'au réservoir d'eau, **caractérisé en ce que** l'on constitue une réserve d'eau dans un réservoir (12) pour démarrer le système et on raccorde la conduite (7) transportant le courant volumique (Q_{S}) à une ouverture d'entrée du réservoir (12).
